# EUROPÄISCHE PATENTANMELDUNG

(11) **EP 1 184 292 A1**
(43) Veröffentlichungstag der Anmeldung: **06.03.2002**
(21) Anmeldenummer: 01119597.1
(22) Anmeldetag: 16.08.2001
(51) Int. Cl.: B65D 21/04

(54) **Einstückig aus Kunststoff hergestellter über- und ineinanderstapelbarer Transportkasten**

(30) Priorität: 31.08.2000 DE 10043115; 31.08.2000 DE 10043117; 14.10.2000 DE 10051001; 20.12.2000 DE 10063961; 21.02.2001 DE 10108125; 21.02.2001 DE 10108389
(71) Anmelder: Linpac stucki Kunststoffverarbeitung GmbH, 32079 Bad Salzuflen (DE)
(72) Erfinder: Mallan, Lee, Winsford, Cheshire CW7 3RA (GB)
(74) Vertreter: Junius, Walther, Dr.

(57) **Zusammenfassung**

Die Erfindung betrifft einen einstückig aus Kunststoff hergestellten Transportkasten, bestehend aus zwei Längsseitenwänden (1) und zwei Stirnseitenwänden (2,3) sowie einem Boden (4), der mit gleichgeformten Transportkästen über- und ineinander stapelbar ist, bei dem die Längsseitenwände im Bodenbereich nach außen weisende Zapfen (5,6) aufweisen, über denen im Rand des Transportkastens Vertiefungen als Lager (8) für die Zapfen beim übereinanderstapeln der Transportkästen eingeformt sind, neben denen schachtähnliche Ausnehmungen und/oder Kanäle (11-14) in den Längsseitenwänden (1) eingeformt sind, welche bis unter die als Lager (8) dienenden Vertiefungen im Kastenrand führen und welche beim Ineinanderstapeln der Transportkästen die Zapfen aufnehmen. Die Transportkästen nach der Erfindung sind so konstruiert, daß diese nur dann ineinander stapelbar sind, wenn der Kasten mit einer Neigung von etwa 20° in den darunter gestapelten Kasten eingeführt wird.

## Beschreibung

Die Erfindung betrifft einen einstückig aus Kunststoff hergestellten Transportkasten, bestehend aus zwei Längsseitenwänden und zwei Stirnseitenwänden sowie einem Boden, der mit gleichgeformten Transportkästen über- und ineinander stapelbar ist, bei dem die Längsseitenwände im Bodenbereich nach außen weisende Zapfen aufweisen, über denen im Rand des Transportkastens Vertiefungen als Lager für die Zapfen beim übereinanderstapeln der Transportkästen eingeformt sind, neben denen schachtähnliche Ausnehmungen und/oder Kanäle in den Längsseitenwänden eingeformt sind, welche bis unter die als Lager dienenden Vertiefungen im Kastenrand führen und welche beim Ineinanderstapeln der Transportkästen die Zapfen aufnehmen.

Solche Kästen sind aus der DE 33 01 159 A1 bekannt geworden. Sie spielen in etwas modifizierter Form in der Backwarenindustrie eine erhebliche Rolle, wo die Seitenwände und der Boden mit Durchbrechungen versehen sind, um die heiß aus dem Ofen kommenden Backwaren abkühlen zu lassen, ohne daß der Kunststoff dieser Transportkästen von den hohen Temperaturen der noch heißen Backwaren verformt wird.

Die Backwarenindustrie hat jedoch noch einige Forderungen, die die bisher benutzten Kästen nicht erfüllen: Die Kästen sollen, wenn sie parallel zueinander aufeinander gesetzt werden, einen Stapel übereinander gestapelter Kästen bilden. Es soll auf jeden Fall vermieden werden, daß mit Backware gefüllte Kästen während des Transportes oder während der Befüllung ineinander rutschen können und so die in den Kästen gelagerte Backware beschädigt wird. Daher soll die Stapelung über- und ineinader in unterschiedlicher Weise erfolgen. Die Kästen sollen auch um 180° verdreht über- und ineinander gestapelt werden können. es soll daher keine Rolle spielen, ob in einem Stapel niedrige Stirnseiten über hohen Stirnseiten oder umgekehrt stehen.

Dazu hat die Backwarenindustrie vorgeschlagen, die Kästen so zu konstruieren, daß diese nur dann ineinander stapelbar sind, wenn der Kasten mit einer Neigung von etwa 20° in den darunter gestapelten Kasten eingeführt wird.

Die Erfindung vermeidet die Nachteile des Standes der Technik. Es ist die Aufgabe der Erfindung einen Transportkasten zu schaffen, der diese Forderungen der Backwarenindustrie erfüllt.

Der Transportkasten nach der Erfindung erfüllt diese Forderungen. Die Erfindung besteht darin, daß die Zapfen an jeder der beiden gegenüberliegenden Seitenwände gleichen Abstand von einander haben, daß die Lager im Transportkastenrand über jeder der beiden gegenüberliegenden Seitenwände gleichen Abstand von einander haben, daß die die Schachteingänge bildenden Ausnehmungen im Transportkastenrand einen kürzeren Abstand als der Abstand der Lager im Transportkastenrand voneinander haben, daß der Abstand der die Schachteingänge bildenden Ausnehmungen von den Lagern im Transportkastenrand beginnend von der einen Stirnseitenwand zur anderen zunehmend geringer wird, daß der am weitesten von dem ihm zugeordneten Auflager entfernte (eine stirnseitige) Schacht nach einem Bogen einen geradlinigen Verlauf hat, während der am wenigsten von dem ihm zugeordneten Auflager entfernte (andere zugeordneten Auflager entfernte (eine stirnseitige) Schacht nach einem Bogen einen geradlinigen Verlauf hat, während der am wenigsten von dem ihm zugeordneten Auflager entfernte (andere stirnseitige) Schacht einen S-förmigen, nach unten gerichteten Verlauf hat, daß die stirnseitig angeordneten Zapfen eine größere Länge und einen größeren Durchmesser als die mittig angeordneten Zapfen haben und daß entsprechend die in den Rand des Transportkastens eingeformten Schachteingänge stirnseitig größer und breiter als die mittigen Schachteingänge sind.

Dieser Transportkasten erfüllt die Forderungen der Backwarenindustrie. Er läßt sich problemlos über- und ineinander stapeln. Bei ihm ist sicher, daß übereinander gestapelte Transportkästen nicht während des Transportes ineinander rutschen können. Bei ihm ist auch sicher, daß er nicht unbeabsichtigt in verkehrter Weise gestapelt werden kann, denn er ist ineinander stapelbar nur dann, wenn er mit seinem stirnseitigen Zapfenpaar auf den Rand des darunter gestapelten Transportkastens gesetzt und solange in leichter Schrägstellung geschoben wird, bis dieses Zapfenpaar in die stirneitigen Schachteingänge hineinfällt, wonach alle anderen Zapfenpaare ebenfalls in die für sie vorgesehenen Schachtpaare hineinfallen und der Kasten infolge der Schräge der Schachtwandungen von selbst in den darunter stehenden Transportkasten hineinrutscht.

Dieser Transportkasten läßt sich in mehreren Ausführungsformen herstellen, z.B. in einer, bei der die neben den Stirnseiten angeordneten Schächte im wesentlichen parallel zueinander verlaufende Wandungen haben, während die Wände der dazwischen liegenden Schächte einen sich sackartig erweiternden Raum einschließen, oder auch einer anderen Ausführungsform, bei der die Schächte im wesentlichen parallel zueinander verlaufende Wandungen haben, das neben der einen Stirnseite angeordnete Schachtpaar nach einem Winkel einen geradlinigen Verlauf aufweist, während die mittleren Schächte einen S-förmigen Verlauf und das andere stirn- bzw.endseitige Schachtpaar im wesentlichen einen winkelförmigen Verlauf aufweist.

Dieser Transportkasten läßt sich in einer Ausführungsform mit einer halbhohen Stirnseitenwand und einer anderen Ausführungsform mit Stirnseiten voller Höhe herstellen.

Entsprechend ihrer Beanspruchung ist es zweckmäßig, daß die stirnseitig angeordneten Zapfen eine liegende Tropfenform in ihrem Querschnitt aufweisen.

Die Kanäle bzw. Schächte können nach außen offen sein, aus Stabilitätsgründen ist es jedoch vorteilhaft, sie nach außen zu schließen und die schachtähnlichen Ausnehmungen bzw.Kanäle in Löcher der Seitenwand auslaufen zu lassen.

Für die Stabilität dieses Transportkastens ist es von Vorteil, wenn die Zapfen hohl sind und eine nach unten gerichtete Krempe tragen.

Zur Erhöhung der Stapelsicherheit ist es von Vorteil, daß der obere Rand des Transportkastens über den die Zapfen tragenden Seitenwänden U-förmig gestaltet ist und daß die nach unten gerichtete Krempe der Zapfen über den zum Kasteninneren gerichteten Schenkel der U-Form herübergreift.

Die Konstruktion des Transportkastens kann zur Erhöhung der Sicherheit der Standfestigkeit des Stapels auch so ausgeführt sein, daß die Seitenwände über den bodenparallelen oberen Rand hinausstehen und daß die nach unten gerichtete Krempe der Zapfen über den über den bodenparallelen oberen Rand hinausstehen Teil der Seitenwände herübergreift.

Vorteilhaft ist es, wenn der Boden des Transportkastens nach unten gerichtete Rippen trägt, welche zumindest teilweise an ihren Enden abgeschrägt in die Stirnseitenwände übergehen.

Der Transportkasten kann mit Vorteil so gestaltet sein, daß die Stirnseitenwände an ihrer Unterkante unter der Bodenfläche liegende Ausnehmungen aufweisen, welche zwischen sich Vorsprünge einschließen, mit denen Ausnehmungen in der Oberkante der Stirnseiten korrespondieren.

Zur Erhöhung der Stabilität kann es bei diesemTransportkasten vorteilhaft sein, wenn die Seitenwandungen der in die Seitenwände eingeformten mittleren Kanäle bzw.Schächte sich nach außen in Rippen fortsetzen.

Weiter läßt sich die Stabilität des Transportkastens dadurch erhöhen, daß der Boden des Transportkastens nach unten gerichtete Rippen trägt, welche zumindest teilweise an ihren Enden abgeschrägt in die Stirnseitenwände übergehen, um an dieser Stelle das Ineinanderstapeln der Transportkästen nicht zu behindern..

Für eine erleichterte Handhabung dieses Transportkastens ist es zweckmäßig, daß zwischen den mittleren Schächten in der Seitenwand ein Handgriffloch eingeformt ist.

Das Wesen der Erfindung ist nachstehend anhand eines in der Zeichnung schematisch dargestellten Ausführungsbeispieles näher erläutert. Es zeigen:
als eine Ausführungsform
- Fig.1: eine Ansichtder Längsseitenwand von innen (Schnitt),
- Fig.2: eine Ansicht der Längsseitenwand von außen,
- Fig.3: eine Ansicht der hohen Stirnseitenwand von außen,
- Fig.4: eine Ansicht der niedrigen Stirnseitenwand von außen,
- Fig.5: eine Ansicht des Transportkastens von oben,
- Fig.6: eine perspektivische Ansicht des Transportkastens.
und als eine andere Ausführungsform
- Fig.7: eine Ansichtder Längsseitenwand von innen (Schnitt),
- Fig.8: eine Ansicht der Längsseitenwand von außen,
- Fig.9: eine Ansicht der Stirnseitenwand von außen,
- Fig.10: eine Ansicht der Stirnseitenwand von innen,
- Fig.11: eine Ansicht des Transportkastens von oben,

Der einstückig aus Kunststoff hergestellte Transportkasten der ersten Ausführungsform besteht aus zwei Längsseitenwänden 1 und zwei Stirnseitenwänden 2,3 sowie einem Boden 4. Damit dieser Transportkasten mit gleichgeformten Transportkästen über- und ineinander stapelbar ist, weisen die Längsseitenwände 1 im Bodenbereich nach außen weisende Zapfen 5,6 auf. über diesen Zapfen 5,6 sind im Rand 7 des Transportkastens Vertiefungen als Lager 8 für die Zapfen 5,6 beim übereinanderstapeln der Transportkästen eingeformt. Neben den Lagern 8 im Rand 7 des Transportkastens sind Ausnehmungen 9,10 im Rand 7 als Eingänge in schachtähnliche Ausnehmungen und/oder Kanäle bzw. Schächte 11,12,13,14 in den Längsseitenwänden 1 eingeformt, welche bis unter die als Lager 8 dienenden Vertiefungen im Kastenrand führen und welche beim Ineinanderstapeln der Transportkästen die Zapfen 5,6 aufnehmen.

Die Zapfen 5,6 haben sämtlich gleichen Abstand von einander. Auch die Lager 8 im Transportkastenrand 7 haben gleichen Abstand von einander. Hingegen haben die die Schachteingänge bildenden Ausnehmungen 9,10 im Transportkastenrand 7 einen kürzeren Abstand als den Abstand der Lager 8 im Transportkastenrand 7 voneinander. Dabei wird der Abstand der die Schachteingänge bildenden Ausnehmungen 9,10 von den Lagern 8 im Transportkastenrand 7 beginnend von der einen Stirnseitenwand 2 zur anderen Stirnseitenwand 3 zunehmend geringer.

Die neben den Stirnseiten 2,3 angeordneten Schächte 11,14 haben im wesentlichen parallel zueinander verlaufende Wände 16, 17,18,19. Die Wände der dazwischen liegenden Schächte 12,13 schließen zwischen sich einen sich sackartig erweiternden Raum 20,21ein. Der am weitesten von dem ihm zugeordneten Auflager 8 entfernte Schacht 11 neben der linken hohen Stirnseite 2 hat nach einem Bogen einen geradlinigen Verlauf. Der am wenigsten von dem ihm zugeordneten Auflager 8 entfernte Schacht 14 neben der niedrigen Stirnseite 3 hat einen S-förmigen, nach unten gerichteten Verlauf.

Die stirnseitig angeordneten Zapfen 5 haben eine größere Länge und einen größeren Durchmesser als die mittig angeordneten Zapfen 6. Entsprechend sind die in den Rand 7 des Transportkastens eingeformten Schachteingänge 9 stirnseitig größer und breiter als die mittigen Schachteingänge 10.

Wenn bei diesem Transportkasten eine Stirnseitenwand 2 volle Seitenwandhöhe hat, während die andere Stirnseitenwand 3 nur eine geringere Höhe hat, ist es zweckmäßig, daß der Abstand der die Schachteingänge bildenden Ausnehmungen 9,10 von den Lagern 8 im Transportkastenrand 7 beginnend von der vollflächigen Stirnseitenwand 2 zur Stirnseitenwand 3 geringerer Höhe zunehmend geringer wird.

Weiterhin ist es aus Gründen der Stabilität zweckmäßig, daß die Zapfen 5,6 hohl sind und eine nach unten gerichtete Krempe 22 tragen.

Weiter ist es vorteilhaft, wenn zwischen den mittleren Schächten 12,13 in der Seitenwand 1 ein Handgriffloch 23 eingeformt ist.

Die in den Fig.7 - 12 dargestellte zweite Ausführungsform, in der gleiche Teile wie in der ersten Ausführungsform mit den gleichen Bezugszeichen versehen sind, unterscheidet sich zunächst von der ersten Ausführungsform dadurch, daß beide Stirnseitenwände 2,3 zumindest in etwa die gleiche Höhe wie die Längsseitenwände 1 haben. Das erbringt eine etwas andere Gestaltung der Kanäle bzw.Schächte 11,12,13,14. Diese andere Gestaltung besteht darin, daß die Schächte 11,12,13,14 im wesentlichen parallel zueinander verlaufende Wandungen haben, daß das neben der einen Stirnseite angeordnete Schachtpaar 11 nach einem Winkel einen geradlinigen Verlauf aufweist, während die mittleren Schächte 12,13 einen S-förmigen Verlauf und das andere stirn-bzw.endseitige Schachtpaar 14 im wesentlichen einen winkelförmigen Verlauf aufweist. Auch wurde der mit Rippen 24 versehene Boden 4 unter den Stirnseitenwänden mit schräg verlaufenden Rippenenden 25 versehen, um beim Eintauchen des oberen Kastens in den unteren Kasten über die Stirnseitenwand 2,3 hinwegzukommen.

Die schachtähnlichen Ausnehmungen 11,12,13,14 bzw.Kanäle laufen an ihrem unteren Ende in Ausnehmungen bzw. in Löcher 25 der Seitenwand aus.

Um beim übereinanderstapeln der Transportkästen den gestapelten Kästen mehr Stabilität zu geben, ist es zweckmäßig, daß entweder der obere Rand des Transportkastens über den die Zapfen tragenden Seitenwänden U-förmig gestaltet ist und die nach unten gerichtete Krempe der Zapfen über den zum Kasteninneren gerichteten Schenkel der U-Form herübergreift oder daß die Seitenwände 1 über den bodenparallelen oberen Rand 26 ein Stück 27 hinausstehen und daß die nach unten gerichtete Krempe 22 der Zapfen 6 über den über den bodenparallelen oberen Rand 26 hinausstehen Teil 27 der Seitenwände 2 herübergreift.

Dem reibungslosen Ineinanderschachteln und dem Zusammenschachteln mit einer anderen bereits bekannten Kastenform ist es dienlich, wenn die Stirnseitenwände 2,3 an ihrer Unterkante Ausnehmungen 28,29 aufweisen, welche zwischen sich Vorsprünge 30 einschließen, mit denen Ausnehmungen 31 in der Oberkante der Stirnseiten 2,3 korrespondieren.

Die Stabilität der Seitenwände dieses Transportkastens wird weiter dadurch erhöht, daß die Seitenwandungen der in die Seitenwände eingeformten mittleren Kanäle bzw.Schächte sich nach außen in Rippen 32 fortsetzen.

### Liste der Bezugszeichen

- 1: Längsseitenwand
- 2: Stirnseitenwand
- 3: Stirnseitenwand
- 4: Boden
- 5: Zapfen
- 6: Zapfen
- 7: Rand des Transportkastens
- 8: Lager
- 9: Ausnehmung im Rand
- 10: Ausnehmung im Rand
- 11: Ausnehmung (Kanal, Schacht) der Längsseitenwand
- 12: Ausnehmung (Kanal, Schacht) der Längsseitenwand
- 13: Ausnehmung (Kanal, Schacht) der Längsseitenwand
- 14: Ausnehmung (Kanal, Schacht) der Längsseitenwand
- 15: Handgriffloch
- 16: Wand des Kanales
- 17: Wand des Kanales
- 18: Wand des Kanales
- 19: Wand des Kanales
- 20: sich sackartig erweiternder Raum
- 21: sich sackartig erweiternder Raum
- 22: Krempe
- 23: Belüftungslöcher
- 24: Bodenrippe
- 25: Bodenrippenende
- 26: oberer Kastenrand
- 27: überstehendes Stück
- 28: Ausnehmung
- 29: Ausnehmung
- 30: Vorsprung
- 31: Ausnehmung
- 32: Rippe

## Patentansprüche

1. Einstückig aus Kunststoff hergestellter Transportkasten, bestehend aus zwei Längsseitenwänden und zwei Stirnseitenwänden sowie einem Boden,
der mit gleichgeformten Transportkästen über- und ineinander stapelbar ist,
bei dem die Längsseitenwände im Bodenbereich nach außen weisende Zapfen aufweisen,
über denen im Rand des Transportkastens Vertiefungen als Lager für die Zapfen beim übereinanderstapeln der Transportkästen eingeformt sind,
neben denen schachtähnliche Ausnehmungen und/oder Kanäle in den Längsseitenwänden eingeformt sind, welche bis unter die als Lager dienenden Vertiefungen im Kastenrand führen und welche beim Ineinanderstapeln der Transportkästen die Zapfen aufnehmen,
**dadurch gekennzeichnet,**
**daß** die Zapfen an jeder der beiden gegenüberliegenden Seitenwände gleichen Abstand von einander haben,
**daß** die Lager im Transportkastenrand über jeder der beiden gegenüberliegenden Seitenwände gleichen Abstand von einander haben,
**daß** die die Schachteingänge bildenden Ausnehmungen im Transportkastenrand einen kürzeren Abstand als der Abstand der Lager im Transportkastenrand voneinander haben,
**daß** der Abstand der die Schachteingänge bildenden Ausnehmungen von den Lagern im Transportkastenrand beginnend von der einen Stirnseitenwand zur anderen zunehmend geringer wird,
**daß** der am weitesten von dem ihm zugeordneten Auflager entfernte (eine stirnseitige) Schacht nach einem Bogen einen geradlinigen Verlauf hat,
während der am wenigsten von dem ihm zugeordneten Auflager entfernte (andere stirnseitige) Schacht einen S-förmigen, nach unten gerichteten Verlauf hat,
**daß** die stirnseitig angeordneten Zapfen eine größere Länge und einen größeren Durchmesser als die mittig angeordneten Zapfen haben
und **daß** entsprechend die in den Rand des Transportkastens eingeformten Schachteingänge stirnseitig größer und breiter als die mittigen Schachteingänge sind.

2. Transportkasten nach Anspruch 1,
**dadurch gekennzeichnet,**
**daß** die neben den Stirnseiten angeordneten Schächte im wesentlichen parallel zueinander verlaufende Wandungen haben, während die Wände der dazwischen liegenden Schächte einen sich sackartig erweiternden Raum einschließen,

3. Transportkasten nach Anspruch 1,
**dadurch gekennzeichnet,**
**daß** die Schächte im wesentlichen parallel zueinander verlaufende Wandungen haben,
**daß** das neben der einen Stirnseite angeordnete Schachtpaar nach einem Winkel einen geradlinigen Verlauf aufweist, während die mittleren Schächte einen S-förmigen Verlauf und das andere stirn- bzw.endseitige Schachtpaar im wesentlichen einen winkelförmigen Verlauf aufweist.

4. Transportkasten nach Anspruch 1,
**dadurch gekennzeichnet,**
**daß** die Zapfen hohl sind und eine zumindest nach unten gerichtete Krempe tragen.

5. Transportkasten nach Anspruch 1,
**dadurch gekennzeichnet,**
**daß** die stirnseitig angeordneten Zapfen eine liegende Tropfenform in ihrem Querschnitt aufweisen.

6. Transportkasten nach Anspruch 1,
**dadurch gekennzeichnet,**
**daß** zwischen den mittleren Schächten in der Seitenwand ein Handgriffloch eingeformt ist.

7. Transportkasten nach Anspruch 1,
**dadurch gekennzeichnet,**
**daß** die schachtähnlichen Ausnehmungen bzw.Kanäle in Löcher der Seitenwand auslaufen.

8. Transportkasten nach Anspruch 1,
**dadurch gekennzeichnet,**
**daß** der obere Rand des Transportkastens über den die Zapfen tragenden Seitenwänden U-förmig gestaltet ist und
**daß** die nach unten gerichtete Krempe der Zapfen über den zum Kasteninneren gerichteten Schenkel der U-Form herübergreift.

9. Transportkasten nach Anspruch 1,
**dadurch gekennzeichnet,**
**daß** die Seitenwände über den bodenparallelen oberen Rand hinausstehen und
**daß** die nach unten gerichtete Krempe der Zapfen über den über den bodenparallelen oberen Rand hinausstehenden Teil der Seitenwände herübergreift.

10. Transportkasten nach Anspruch 1,
**dadurch gekennzeichnet,**
**daß** der Boden des Transportkastens nach unten gerichtete Rippen trägt, welche zumindest teilweise an ihren Enden abgeschrägt in die Stirnseitenwände übergehen.

11. Transportkasten nach Anspruch 1,
**dadurch gekennzeichnet,**
**daß** die Stirnseitenwände an ihrer Unterkante Ausnehmungen aufweisen, welche zwischen sich Vorsprünge einschließen, mit denen Ausnehmungen in der Oberkante der Stirnseiten korrespondieren.

12. Transportkasten nach Anspruch 1,
**dadurch gekennzeichnet,**
**daß** die Seitenwandungen der in die Seitenwände eingeformten mittleren Kanäle bzw.Schächte sich nach außen in Rippen fortsetzen.
